# EUROPÄISCHE PATENTSCHRIFT

(11) **EP 0 490 055 B1**
(45) Veröffentlichungstag und Bekanntmachung des Hinweises auf die Patenterteilung: **21.06.1995**
(21) Anmeldenummer: 91117695.6
(22) Anmeldetag: 17.10.1991
(51) Int. Cl.: A63C 5/00, A63C 9/00

(54) **Ski-Skibindungskombination**
Ski-skibinding combination
Combinaison ski-fixation de ski

(30) Priorität: 14.12.1990 AT 2549/90
(43) Veröffentlichungstag der Anmeldung: 17.06.1992
(73) Patentinhaber: HTM Sport- und Freizeitgeräte Aktiengesellschaft, A-2320 Schwechat (AT)
(72) Erfinder: Spitaler, Engelbert, A-2351 Wr. Neudorf (AT); Hölzl, Klaus, Dr., A-1090 Wien (AT); Himmetsberger, Alois, Ing., A-1110 Wien (AT); Wawra, Reinhold, Dipl.-Ing., A-1210 Wien (AT); Erdei, Roland, Ing., A-2484 Weigelsdorf (AT); Steiner, Gottfried, Dipl.-Ing., A-8720 Knittelfeld/Wyern (AT)
(74) Vertreter: Szász, Tibor, Dipl.-Ing.

(56) Entgegenhaltungen:
- AT-B- 288 929
- CH-A- 512 923
- FR-A- 2 380 795
- FR-A- 2 595 579

## Beschreibung

Die Erfindung betrifft eine Ski-Skibindungskombination gemäß dem Oberbegriff des Anspruches 1.

Eine solche Ski-Skibindungskombination ist beispielsweise aus der AT-PS 288.929 bekannt. Dort wurde vorgeschlagen, im Ski schon bei dessen Herstellung Bohrungen für Befestigungsschrauben zur wahlweisen Befestigung von beliebigen verschiedenen Skibindungsteilen vorzusehen und die Bohrungen durch den Skioberbelag od.dgl. abzudecken. Dadurch soll es möglich sein, daß der Skibindungsmonteur die Skibindung ohne Vorbohren direkt montiert. Eine ähnliche Lösung ist in der DE-OS 37 05 507 gezeigt.

Diese bekannten Lösungen konnten sich in der Praxis nicht durchsetzen, weil zur wahlweisen Montage von beliebigen verschiedenen Skibindungsteilen für verschiedene Schuhgrößen auf einem Ski eine große Anzahl von Bohrlöchern erforderlich ist, wobei wegen der unterschiedlichen Bohrbilder verschiedener Skibindungstypen oft sehr geringe Materialstärken zwischen den einzelnen Bohrungen stehenbleiben. Dadurch wird der Ski im Montagebereich der Skibindung allzusehr geschwächt, was sich einerseits auf die Fahreigenschaften negativ auswirkt und andererseits zu Brüchen führen kann.

Die Erfindung hat sich die Aufgabe gestellt, dieses Problem zu lösen und eine Ski-Skibindungskombination der eingangs genannten Art so zu gestalten, daß der Ski so wenig wie möglich geschwächt wird und die Arbeitserleichterung für den Skibindungsmonteur dennoch gegeben ist. Weiters soll die Anordnung der Bohrungen so erfolgen, daß eine möglichst geringe Anzahl von Bohrungen ausreichend ist.

Diese Aufgaben werden erfindungsgemäß durch die kennzeichnenden Merkmale des Anspruches 1 gelöst. Dadurch, daß die Anordnung der Bohrungen derart getroffen ist, daß die Skibindung jeweils zur Aufnahme nur einer begrenzten Anzahl von Skischuhgrößen geeignet ist, ist es möglich, mit einer geringen Anzahl von Bohrungen auszukommen. Auf diese Weise werden die Ski durch die Bohrungen möglichst wenig geschwächt. Dadurch, daß die Anordnung der Bohrungen auf die jeweilige Länge des Ski abgestimmt erfolgt.

Die Merkmale des Anspruches 2 gestatten eine besonders günstige Ausgestaltung der erfindungsgemäßen Ski-Skibindungskombination. Dadurch, daß gemäß Anspruch 3 jeder Befestigungsschraube eines jeden Skibindungselementes eine gesonderte Reihe von Bohrungen zugeordnet ist, wird die unvermeidliche Schwächung des Ski noch geringer gehalten.

Die. Ausgestaltung nach den Merkmalen des Anspruches 4 erleichert dem Monteur bei der Montage die korrekte Positionierung der Skibindung.

Weitere Vorteile und Einzelheiten werden nun anhand der Zeichnung beschrieben. Dabei zeigen Fig.1 einen erfindungsgemäßen Ski in der Draufsicht, Fig.2 eine Seitenansicht zu Fig.1 mit der zugehörigen Skibindung, Fig.3 den Fersenbereich von Ski und Skibindung in etwas größerem Maßstab und teilweise geschnitten nach der Linie III-III der Fig.1 und die Figuren 4 und 5 zwei Varianten eines Details in größerem Maßstab.

In den Figuren 1 bis 4 ist ein Abschnitt eines Ski 1 mit einem Kern 2, einer oberen Deckschicht 3 und einer unteren Deckschicht 7 erkennbar. Jede der Deckschichten 3,7 kann in bekannter Weise aus mehreren Schichten bestehen. In dem dargestellten Ausführungsbeispiel (s.insb.Fig.4) besteht die obere Deckschicht 3 aus einer Metallschicht 4, einem Laminat 5 und einem Oberflächenbelag 6. In einem Bindungsmontagebereich 8 des Ski 1 sind, von dessen Oberseite 11 ausgehend, vordere Bohrungen 12 für einen Vorderbacken 31 und hintere Bohrungen 13 für einen Fersenhalter 34 einer in bekannter Weise ausgestalteten Skibindung 30 angeordnet. Die Skibindung 30 weist weiters ein Verbindungselement 32 und eine Skibremse 33 auf und ist mit Befestigungsschrauben 35a,35b,36a,36b ausgestattet. Im Bindungsmontagebereich 8 ist die Oberseite 11 des Ski 1 teilweise durch eine Folie 14 abgedeckt. Wie in Fig.4 erkennbar ist, ist die Folie 14 in diesem Ausführungsbeispiel mittels eines Doppelklebebandes 17 auf der Oberseite 11 des Ski 1 befestigt. Es wäre aber selbstverständlich genauso möglich, die Folie 14 mit einem geeigneten Klebstoff auf die Oberseite 11 des Ski 1 zu kleben. Die Folie 14 weist einen vorderen Folienbereich 15 und einen hinteren Folienbereich 16 auf. Sie weist weiters Markierungen 18 auf, die die darunterliegenden hinteren Bohrungen 13 kennzeichnen. Die Markierungen 18 sind hier als geprägte Vertiefungen ausgebildet. Sie könnten auch einfach aufgedruckt sein. Im vorderen Montagebereich 9 des Vorderbackens 31 ist der Ski 1 mit einem Bindungsdämpfungssystem ausgestattet, welches aber nicht Gegenstand der vorliegenden Erfindung ist. Das Bindungsdämpfungssystem weist unter anderem Distanzelemente 19 auf, welche die darunterliegenden vorderen Bohrungen 12 abdecken, Markierungen 20 zum Kennzeichnen der darunterliegenden vorderen Bohrungen 12 tragen und als Auflage für den Vorderbacken 31 dienen. Die vordere Folie 15 trägt weiters in der Zeichnung nicht dargestellte Markierungen zur Kennzeichnung der jeweils montierbaren Schuhsohlenlänge.

In den Figuren 1 und 2 ist weiters erkennbar, daß für jede Befestigungsschraube 35a,35b des Vorderbackens 31 und für jede Befestigungsschraube 36a,36b des Fersenhalters 34 eine gesonderte Reihe von Bohrungen 12,13 vorgesehen ist. Dabei sind die Anzahl der Bohrungen 12,13 und deren Abstand voneinander so gewählt, daß die Skibindung 30, ausgehend von einer auf die jeweilige Länge des Ski 1 abgestimmten mittleren Skischuhgröße, auch für die nächst größeren und nächst kleineren Skischuhe passend montiert werden kann. Der gesamte Verstellbereich umfaßt dabei etwa 40-80 mm. Dadurch, daß für den Vorderbacken 31 und den Fersenhalter 34 eine unterschiedliche Anzahl von Bohrungen 12,13 vorgesehen ist, kann die Bindungsposition je nach Bedarf weiter variiert werden, wobei sich nur ein geringfügiger Schuhmittenfehler, d.h. eine geringfügige Abweichung der Schuhmitte von dem vom Skihersteiler vorgegebenen Markierungspunkt ergibt.

In Fig.3 ist der hintere Montagebereich 10 des Ski 1 mit einem teilweise montierten Fersenhalter 34 dargestellt. Dabei erkennt man, daß die Befestigungsschraube 36b bei der Montage den hinteren Folienbereich 16 durchsetzt, während die nicht verwendeten Bohrungen 13 verschlossen bleiben und damit der Kern 2 des Ski 1 gegen Nässe und Schmutz geschützt bleibt. In ähnlicher hier nicht im Detail dargestellter Weise durchsetzen auch die Befestigungsschrauben 35a,35b für den Vorderbacken 31 die jeweiligen Distanzelemente 19.

In Fig.5 ist eine Ausführungsvariante dargestellt, bei welcher die Bohrung 13' angesenkt ist. Dadurch wird das korrekte Ansetzen der Befestigungsschraube für den Skibindungsmonteur noch weiter erleichtert.

Die Montage der Skibindung 30 wird vom Monteur in folgender Weise durchgeführt. Er ermittelt zunächst die Schuhsohlenlänge und verbindet Vorderbacken 31 und Fersenhalter 34 mit dem Verbindungselement 32 im entsprechenden Abstand. Die dazu erforderliche Verstellvorrichtung dieser Skibindung ist für sich bekannt. Anschließend setzt er den Vorderbacken 31 so auf, daß die Befestigungsschrauben 35a,35b die der jeweiligen Schuhsohlenlänge entsprechenden Markierungen 20 treffen. Die korrekte Position der Befestigungsschrauben 36a,36b des Fersenhaltes 34 ergibt sich dabei automatisch durch die Länge des Verbindungselementes 32. Da die Markierungen 18,20 vertieft sind, spürt der Monteur sofort, ob er die Skibindung 30 richtig aufgesetzt hat. Der Monteur kann somit ohne weitere Vorarbeit sofort die Befestigungsschrauben 35a,35b,36a,36b festziehen.

Es ist allerdings auch möglich, konventionelle Skibindungen ohne Verbindungselement auf den erfindungsgemäßen Ski zu montieren, sofern sie das passende Bohrbild haben. Dann muß der Monteur die Position des Fersenhalters allerdings gesondert für die jeweilige Schuhsohlenlänge ermitteln.

## Patentansprüche

1. Ski-Skibindungskombination, wobei im Ski (1) im Bindungsmontagebereich (9) von der Skioberseite (11) ausgehend mehrere, zur wahlweisen Befestigung von Skibindungselementen (30,31,34) an den jeweiligen Schuhgrößen entsprechenden Stellen dienende Bohrungen (12,13) zum Einsetzen von Befestigungsschrauben (35a,35b,36a,36b) angeordnet sind, wobei die Bohrungen (12,13) abgedeckt, jedoch durch Markierungen (18,20) von außen erkennbar sind, dadurch gekennzeichnet, daß die Anordnung der Bohrungen (12,13), auf die jeweilige Länge des Ski (1), derart abgestimmt ist, daß die Skibindung (30) bzw. deren Elemente Vorderbacken (31), Fersenhalter (34) zur wahlweisen Aufnahme nur einer begrenzten Anzahl von aufeinanderfolgenden Skischuhgrößen geeignet sind, und daß der Anzahl der Bohrungen (12) im vorderen Montagebereich (9) die doppelte Anzahl von Bohrungen (13) im hinteren Montagebereich (10) zugeordnet ist.

2. Ski-Skibindungskombination nach Anspruch 1, dadurch gekennzeichnet, daß die Anordnung der Bohrungen (12,13), ausgehend von einer mittleren Skischuhsohlenlänge, derart getroffen ist, daß die Skibindungen bzw. Skibindungselemente (30,31,34) zur Aufnahme von Skischuhen geeignet sind, deren Sohlenlänge etwa ± 20 bis ± 40 mm, vorzugsweise etwa ± 30 mm, von einer mittleren Länge abweicht.

3. Ski-Skibindungskombination nach Anspruch 1 oder 2, dadurch gekennzeichnet, daß jeder Befestigungsschraube (35a,35b,36a,36b) eines jeden Skibindungselementes (31,34) eine gesonderte Reihe von Bohrungen (12,13) zugeordnet ist.

4. Ski-Skibindungskombination, bei der die Skibindung aus einem Vorderbacken, einem Fersenhalter und einem diese miteinander verbindenden Verbindungselement besteht, nach einem der Ansprüche 1 bis 3, dadurch gekennzeichnet, daß bei einem auf eine jede bestimmte Skischuhgröße eingestellten Abstand von Vorderbacken (31) und Fersenhalter (34) die Positionen der Befestigungsschrauben (36a,36b) des Fersenhalters (34) durch die Positionierung der Befestigungsschrauben (35a,35b) des Vorderbackens (31) festlegbar sind.

## Claims

1. A ski-cum-ski-binding combination, wherein the ski (1) is provided at the binding mounting location (9) with a plurality of bores (12,13) extending from the ski top face (11) for the insertion of mounting screws (35a,35b,36a,36b) for selectively mounting ski binding components (30,31,34) at positions corresponding to different boot sizes, said bores (12,13) being concealed, but detectable from outside with the aid of markings (18,20), characterized in that the positioning of said bores (12,13) is determined, in relation to the length of the respective ski (1), so that the ski binding (30), or its components, front clamp assembly (31) and heel retainer (34), respectively, are capable of selectively receiving only a limited number of consecutive ski boot sizes, and that the number of bores (12) at the forward mounting location (9) has associated thereto twice the number of bores (13) at the rear mounting location (10).

2. A ski-cum-ski-binding combination according to claim 1, characterized in that the positioning of said bores (12,13) is selected, proceeding from a medium ski boot sole length, so that the ski bindings or ski binding components (30,31, 34), respectively, are capable of receiving ski boots having a sole length deviating by about ±20 to ±40 mm, preferably about ±30 mm, from said medium length.

3. A ski-cum-ski-binding combination according to claim 1 or 2, characterized in that each mounting screw (35a,35b, 36a,36b) of each ski binding component (31,34) has a separate row of bores (12,13) associated thereto.

4. A ski-cum-ski-binding combination, wherein the ski binding consists of a front clamp assembly, a heel retainer and a connecting element connecting the two, according to any of claims 1 to 3, characterized in that the positions of the mounting screws (36a,36b) of said heel retainer (34) are adapted to be determined by the positioning of the mounting screws (35a,35b) of said front clamp assembly (31) for any distance between said front clamp assembly (31) and said heel retainer (34) as adjusted to a given ski boot size.

## Revendications

1. Combinaison ski-fixation de ski, dans laquelle plusieurs perçages (12, 13) sont pratiqués dans le ski (1) à partir de la face supérieure (11) du ski, dans la zone (9) de montage de la fixation, servent à l'assujettissement sélectif d'éléments (30, 31, 34) de la fixation de ski en des emplacements correspondant aux tailles de chaussures considérées, et sont destinés à l'insertion de vis d'assujettissement (35a, 35b, 36a, 36b), lesdits perçages (12, 13) étant recouverts, mais toutefois identifiables de l'extérieur par l'intermédiaire de repères (18, 20), caractérisée par le fait que la disposition des perçages (12, 13) concorde, avec la longueur considérée du ski (1), de telle sorte que la fixation de ski (30) ou les éléments [mâchoire avant (31), talonnière (34)] de cette dernière se prête(nt) respectivement à la réception sélective d'un nombre seulement limité de tailles successives de chaussures de ski ; et par le fait que le nombre de perçages (13), pratiqués dans la zone postérieure de montage (10) et affectés aux perçages (12) pratiqués dans la zone antérieure de montage (9), représente le double de ces derniers.

2. Combinaison ski-fixation de ski, selon la revendication 1, caractérisée par le fait que la disposition des perçages (12, 13), sur la base d'une longueur moyenne de semelle de chaussure de ski, est telle que les fixations de ski ou les éléments (30, 31, 34) de ces dernières se prêtent respectivement à la réception de chaussures de ski dont la longueur de semelle s'écarte, d'une longueur moyenne, d'environ ± 20 à ± 40 mm, de préférence d'environ ± 30 mm.

3. Combinaison ski-fixation de ski, selon la revendication 1 ou 2, caractérisée par le fait qu'une rangée distincte de perçages (12, 13) est affectée à chaque vis d'assujettissement (35a, 35b, 36a, 36b) de chacun des éléments (31, 34) de la fixation de ski.

4. Combinaison ski-fixation de ski dans laquelle la fixation de ski se compose d'une mâchoire avant, d'une talonnière et d'un élément de solidarisation reliant ces dernières l'une à l'autre, selon l'une des revendications 1 à 3, caractérisée par le fait que lorsqu'un espacement, entre la mâchoire avant (31) et la talonnière (34), est réglé en fonction d'une taille de chaussure de ski déterminée, les positions des vis d'assujettissement (36a, 36b) de la talonnière (34) peuvent être fermement établies par le positionnement des vis d'assujettissement (35a, 35b) de la mâchoire avant (31).
